# DEMANDE DE BREVET EUROPEEN

(11) **EP 0 023 461 A1**
(43) Date de publication de la demande: **04.02.1981**
(21) Numéro de dépôt: 80401112.0
(22) Date de dépôt: 25.07.1980
(51) Int. Cl.: B65D 6/16

(54) **Dispositif de conditionnement assemblable, notamment plateau à fruits perfectionné, ébauche pour la réalisation d'un tel dispositif et procédé d'assemblage d'un tel dispositif**

(30) Priorité: 27.07.1979 FR 7919458
(71) Demandeur: CARNAUD S.A. Société Anonyme dite :, F-92103 Boulogne-Sur-Seine (FR)
(72) Inventeur: Sorbier, Pierre, F-84210 Pernes-Les-Fontaines (FR)
(74) Mandataire: Nony, Michel

(57) **Abrégé**

Dispositif de conditionnement, notamment plateau à fruits, du type comprenant trois éléments de section en forme générale de U,

Les fentes (10) des ailes (7) de l'élément central (1) sont réalisées sous forme de lumières, les ailes (8) des éléments d'extrémité (2) présentant chacune une languette (30) solidaire de l'aile, dans son plan, réalisée de préférence par découpe de ladite aile, ladite languette (30) étant susceptible de s'engager dans la lumière (10) ménagée dans l'aile correspondante de l'élément central, les ailes (7) de l'élément central (1) présentant au voisinage de chacune des lumières un décrochement (32) vers l'intérieur définissant une arête (23) distante de ladite lumière d'une longueur correspondant sensiblement à la largeur de ladite languette, les moyens de verrouillage des ailes (8) des éléments d'extrémité (2) sur les ailes (7) de l'élément central (1) comprenant un rebord (33) tourné vers l'intérieur, sensiblement à angle droit, sur l'arête de base de chacune des ailes (8) des éléments d'extrémité (2), lesdits rebords (33) étant susceptibles de s'engager derrière des décrochements (32) formés à l'extrémité de méplats (31) réalisés sur les parties inférieures des faces externes des parties d'extrémité des ailes (7) de l'élément central (1).

## Description

La présente invention est relative à un nouveau dispositif de conditionnement assemblable, notamment un plateau à fruits perfectionné, qui peut être fabriqué d'une manière simple et économique, dont le transport est facile, et dont les différentes parties peuvent être économiquement et rapidement assemblées sur le ou au voisinage du lieu d'utilisation.

Par dispositif de conditionnement au sens de la présente invention, on entend des contenants non ou peu emboîtables dans leur forme définitive, prêts à l'emploi, ouverts ou ouvrants sur au moins une face, et susceptibles de recevoir des produits en vue de leur conditionnement et de leur transport, tels que par exemple des cageots, des caisses, des touques, des plateaux, etc...

Dans ce qui suit on se référera pour plus de commodité, pour parler du dispositif selon l'invention, à un plateau à fruits, mais on doit bien comprendre que l'invention n'y est nullement limitée.

Les plateaux à fruits qui sont utilisés actuellement et qui sont le plus souvent fabriqués par assemblage d'élements de bois répondent à certaines normes dimensionnelles qui leur imposent notamment un contour extérieur parallèlépipédique.

Ces plateaux à fruits ne sont pas emboîtables de sorte qu'ils occupent lors de leur transport à vide autant de place que lorsqu'ils sont transportés à l'état gerbé, en étant remplis de fruits ou de'légumes. Il en résulte un coût relativementélevé. pour le transport des plateaux entre leur lieu de fabrïca- tion et leur lieu d'utilisation.

Le plateau à fruits selon l'invention est assemblé à partir de plusieurs pièces et, mieux encore, d'une ébauche unique fabriquée de manière économique en usine, et donnant naissance après séparation à plusieurs pièces, ébauche susceptible d'être emboitée dans ses semblables pour le transport jusqu'au voisinage du lieu d'utilisation, cette ébauche étant assemblée par un moyen simple et économique sur le lieu d'utilisation ou au voisinage de celui-ci, de façon à réaliser un plateau à fruits qui répond aux différentes exigences qu'en ont les utilisateurs.

Un dispositif de conditionnement de ce type est décrit dans le brevet français n° 76 29281 qui est relatif à un dispositif de conditionnement, notamment un plateau à fruits, du type comprenant trois éléments de section en forme générale de U comportant chacun une partie médiane et des ailes latérales, le premier desdits éléments, central, ayant une longueur égale à la longueur du plateau et constituant le corps de celui-ci, les deux autres éléments, de préférence identiques entre eux, constituant les parties d'extrémité du plateau, et ayant une longueur égale à la hauteur du plateau, le dispositif comprenant en outre des moyens de liaison pour relier, de façon pivotante, la partie médiane du premier élement aux parties médianes respectives des deux éléments d'extrémité, et des moyens de fixation pour assujettir chacune des ailes des éléments d'extrémité à une aile de l'élement central.

Afin d'assurer cette fixation, chacune des ailes de l'élement central présente des extrémités séparées chacune par une fente du reste de l'aile de l'élément central, les extrémités des ailes des éléments d'extrémité étant découpées de façon à s'engager dans lesdites fentes au cours du mouvement du pivotement des éléments d'extrémité par rapport à l'élément central, des moyens étant en outre prévus pour verrouiller les ailes des éléments d'extrémité sur les ailes de l'élément central vers la fin dudit mouvement de pivotement. La présente demande est relative à un dispositif de conditionnement de ce type, essentiellement caractérisé par le fait que lesdites fentes sont réalisées sous forme de lumières dans les ailes de l'élément central, les ailes des éléments d'extrémité présentant chaune une languette solidaire de l'aile, dans son plan, réalisée de préférence par découpe de ladite aile, ladite languette étant susceptible de s'engager dans la lumière ménagée dans l'aile correspondante de l'élement central, les ailes de l'élement central présentant au voisinage de chacune des lumières un décrochement vers l'intérieur définissant une arête distante de ladite lumière d'une longueur correspondant sensiblement à la largeur de ladite languette, lesdits moyens de verrouillage des ailes des éléments d'extrémité sur les ailes de l'élément central comprenant un rebord tourné vers l'intérieur, sensiblement à angle droit, sur l'arête de base de chacune des ailes des éléments d'extrémité, lesdits rebords étant susceptibles de s'engager derrière des décrochements formés à l'extrémité de méplats réalisés sur les parties inférieures des faces externes des parties d'extrémité des ailes de l'élément central.

Ainsi, le verrouillage des éléments du dispositif de conditionnement selon l'invention est obtenu en faisant pivoter les éléments d'extrémité par rapport à l'élement central de manière que les languettes des ailes des éléments d'extrémité s'engagent dans les lumières des ailes de l'élément central, les rebords des ailes des éléments d'extrémité venant s'encliqueter derrière les décrochements prévus sur l'élément central sensiblement au niveau du fond du plateau.

La zone d'extrémité de chaque aile de-l'élément central est de préférence légèrement déportée vers l'intérieur par rapport au reste de l'aile formant un décrochement dans lequel est réalisée ladite lumière.

Dans un mode préféré de réalisation de la présente invention, et afin d'éviter tout déplacement dans le sens longitudinal en position verrouillée des éléments d'extrémité par rapport à l'élément central, le fond de l'élément central présente au voisinage de ses extrémités des fentes transversales dans lesquelles s'engagent, à la fin de leur pivotement, les parties médianes des éléments d'extrémité, l'élément central présentant au-delà desdites fentes, des butées immobilisant lesdites parties médianes dans lesdites fentes. Ces butées peuvent être de préférence réalisées par une partie repliée tournée vers le haut de l'arête d'extrémité de l'élément central.

Avantageusement, des entailles sont formées dans le fond de l'élément central, ces entailles débouchant à la partie inférieure desdites fentes, ce qui donne au dispositif une élasticité permettant une introduction aisée de la languette dans la fente.

De plus, les parties médianes des éléments d'extrémité peuvent, dans une première forme de réalisation être séparées par une découpe de la partie médiane de l'élément central, des organes d'articulation, tels que des agrafes ou une bande d'un matériau collant permettant de relier de façon pivotante les éléments d'extrémité à l'élément central.

Dans une seconde forme de réalisation, l'élément central et les éléments d'extrémité peuvent être d'un seul tenant, séparés seulement par une ligne de pliage susceptible de servir d'axe de pivotement des éléments d'extrémité vis-à-vis de l'élément central.

En outre, les éléments d'extrémité peuvent comporter des déformations dans le haut de leur partie médiane de façon à permettre la préhension du plateau. Si on le souhaite, ces déformations peuvent être pourvues d'une découpe.

La partie médiane de l'élément central peut, de plus comporter, en saillie depuis sa face externe, des nervures ou des bossages permettant d'assurer le maintien des plateaux les uns sur les autres lors de leur empilage.

La présente invention a également pour objet une ébauche pour la réalisation d'un dispositif de conditionnement, notamment d'un plateau à fruits, tel que décrit ci-dessus, caractérisée par le fait qu'elle a une forme de gouttière avec une section en U sensiblement constante, et est constituée de l'élément central et des deux éléments d'extrémité agencés pour pivoter par rapport à l'élément central.

Cette ébauche peut être réalisée par meulage, notamment de fibres agglomérées.

L'invention a également pour objet un procédé d'assemblage d'un dispositif de conditionnement, notamment d'un plateau à fruits, caractérisé par le fait que l'on part d'une ébauche telle que décrite ci-dessus, et que l'on assemble les éléments d'extrémité à l'élément central après avoir basculé les éléments d'extrémité d'environ 90°.

Dans le but de mieux faire comprendre l'invention, on va maintenant en décrire, à titre d'exemple en aucune manière limitatif, un mode de réalisation de plateau à fruits en se référant au dessin annexé dans lequel :
- la figure 1 représente en élévation latérale partielle la partie d'extrémité de l'élement central,
- la figure 2 est une coupe selon II-II de la figure 1,
- la figure 3 est une coupe selon III-III de la figure 1,
- la figure 4 représente en élévation latérale partielle un élément d'extrémité,
- la figure 5 est une coupe selon V-V de la figure 4,
- la figure 6 est une coupe selon VI-VI de la figure 4,
- la figure 7 est une vue en élévation de détail, montrant l'assemblage en position verrouillée d'une aile de l'élement central et d'une aile d'un élément d'extrémité,
- la figure 8 est une coupe selon VIII-VIII de la figure 7,
- la figure 9 est une vue en perspective partiellement arrachée, illustrant également ce verrouillage.

Le plateau à fruits selon l'invention est obtenu par l'assemblage d'un élément central 1 et de deux éléments d'extrémité 2 à partir d'une ébauche en forme de U.

L'élément central 1 est ainsi formé d'une partie médiane, ou fond, 4, et d'aile 7, tandis que les éléments d'extrémité 2 sont formés de parties médianes 5 et d'ailes 8.

L'assemblage peut être réalisé par l'intermédiaire d'agrafes qui réunissent les bords de la partie médiane 4 de l'élément central, et ceux des parties médianes 5 des éléments d'extrémité 2.

Les agrafes peuvent être remplacées par tout moyen convenable tel qu'une bande collante ou une languette en élastomère permettant de réaliser un pivotement des éléments d'extrémité 2 par rapport à l'élément central 1, lorsque les parties médianes 5 de ces éléments d'extrémité sont séparées par une ligne de découpe de la partie médiane de l'élément central.

Il est également possible de ne pas prévoir de ligne de découpe, mais d'assurer une ligne de pliage dans une ébauche d'un seul tenant, autour de laquelle chacun des éléments d'extrémité peut pivoter par rapport à l'élément central. Chacune des ailes 7 de l'élément central présente des zones d'extrémité 9 légèrement en déport vers l'intérieur au-delà d'une fente qui, dans la présente invention, est réalisée sous la forme d'une lumière 10, s'étendant sur une partie de la hauteur des ailes de l'élément central sans déboucher à sa partie supérieure. Comme montré à la figure 1, la lumière 10 présente en élévation une arête en forme de rampe 10A. De plus, une entaille 10B est formée dans le fond 4 de l'élement central et débouche à la partie inférieure de la lumière 10. Cet agencement facilite l'insertion dans la lumière 10 de la languette décrite ci-dessous.

Chacune des ailes 8 des éléments d'extrémité présente une partie d'extrémité découpée en forme de languette 30 dans le plan de l'aile 8.

Les ailes 7 de l'élément central présentent au voisinage de chacune des lumières 10 une arête interne 23, distante de la lumière 10 d'une longueur correspondant sensiblement à la longueur de la languette 30 lorsqu' elle s'engage dans la lumière 10 par pivotement des éléments d'extrémité par rapport à l'élément central.

Une telle réalisation évite que des arêtes vives de la languette n'endommagent les produits contenus dans le dispositif, notamment les fruits.

Cette arête 23 s'étend de préférence sur une profondeur ne dépassant pas la distance transversale entre la zone d'extrémité 9 de l'aile de l'élément central et la partie restante 7 de celle-ci, c'est-à-dire la valeur du décrochement dans lequel est réalisée chacune des lumières 10.

Afin d'assurer le verrouillage des ailes 7 de l'élément central et des ailes 8 des éléments d'extrémité, il est prévu selon la présente invention, de réaliser, au niveau des parties inférieures des faces externes des parties d'extrémité 9 des ailes de l'élément central, des méplats 31 se raccordant par des décrochements 32 à la partie médiane de fond 4 de chaque élément central. L'angle des méplats 3₁ avec les décrochements 32 est de préférence légèrement inférieur à 90°.

De plus,chacune des ailes 8 des éléments d'extrémité présente, au niveau de son arête de base, un rebord 33, tourné vers l'intérieur sensiblement à angle droit, terminé par un pan coupé 33A.

Le verrouillage des ailes des éléments d'extrémité par rapport aux ailes de l'élément central est obtenu par encliquetage des rebords 33 derrière les décrochements 32 dans la position représentée aux figures 7 à 9 vers la fin du mouvement de pivotement des éléments d'extrémité par rapport à l'élément central, lorsque les languettes 30 sont engagées dans les lumières 10.

Afin d'empêcher dans cette position verrouillée un déplacement dans le sens longitudinal des éléments d'extrémité par rapport à l'élément central, il est prévu de réaliser, dans l'élément central, des fentes transversales 34 que l'on voit aux figures 1, 2 et 7, l'élément central comprenant en outre, au-delà de ces fentes 34, vers ses zones d'extrémité, des butées 35 formées par repliement de sa partie de base.

Comme on le voit sur la figure 7, en position verrouillée, les parties médianes 5 des éléments d'extrémité s'engagent dans les fentes 34, les butées 35 empêchant ainsi un déplacement notable en sens longitudinal de l'élément central par rapport aux éléments d'extrémité.

Il est bien évident, que bien que l'invention, ait été décrite en liaison avec un mode de réalisation préféré de plateau à fruits, elle n'y est nullement limitée et qu'on peut lui apporter toutes modifications souhaitables sans pour autant sortir ni de son cadre, ni de son esprit.

De même, l'invention n'est pas limitée à un plateau à fruits mais concerne tout dispositif de conditionnement pouvant être fabriqué à partir de pièces séparées ou d'une ébauche et assemblé comme indiqué dans la présente demande.

## Revendications

1. Dispositif de conditionnement, notamment plateau à fruits, du type comprenant trois éléments de section en forme générale de U comportant chacun une partie médiane et des ailes latérales, le premier desdits éléments, central, ayant une longueur égale à la longueur du plateau et constituant le corps de celui-ci, les deux autres éléments, de préférence identiques entre eux constituant les parties d'extrémité du plateau et ayant une longueur égale à la hauteur du plateau, le dispositif comprenant en outre des moyens de liaison pour relier de façon pivotante la partie médiane du premier élément aux parties médianes respectives des deux éléments d'extrémité et des moyens de fixation pour assujettir chacune des ailes des éléments d'extrémité à une aide d'un élément central, chacune des ailes de l'élément central présentant à cet effet des extrémités séparées chacune par une fente du reste de l'aile de l'élément central, les extrémités des ailes des éléments d'extrémité étant découpées de façon à s'engager dans lesdites fentes au cours du mouvement de pivotement des éléments d'extrémité par rapport à l'élément central, des moyens étant prévus pour verrouiller les ailes des éléments d'extrémité sur les ailes de l'élément central vers la fin dudit mouvement de pivotement, caractérisé par le fait que lesdites fentes sont réalisées sous forme de lumières dans les ailes de l'élément central, les ailes des éléments d'extrémité présentant chacune une languette solidaire de l'aile, dans son plan, réalisée de préférence par découpe de ladite aile, ladite languette étant susceptible de s'engager dans la lumière ménagée dans l'aile correspondante de l'élément central, les ailes de l'élément central présentant au voisinage de chacune des lumières un décrochement vers l'intérieur définissant une arête distante de ladite lumière d'une longueur correspondant sensiblement à la largeur de ladite languette, les moyens de verrouillage des ailes des éléments d'extrémité sur les ailes de l'élément central comprenant un rebord tourné vers l'intérieur, sensiblement à angle droit, sur l'arête de base de chacune des ailes des éléments d'extrémité, lesdits rebords étant susceptibles de s'engager derrière des décrochements formés à l'extrémité de méplats réalisés sur les parties inférieures des faces externes des parties d'extrémité des ailes de l'élement central.

2. Dispositif de conditionnement selon la revendication 1, caractérisé par le fait que la zone d'extrémité de chacune des ailes de l'élément central est légèrement déportée vers l'intérieur par rapport au reste de ladite aile, formant un décrochement dans lequel est réalisée ladite lumière.

3. Dispositif de conditionnement selon l'une quelconque des revendications 1 et 2, caractérisé par le fait que le fond de l'élément central présente au voisinage de ses extrémités des fentes transversales dans lesquelles s'engagent, à la fin de leur pivotement, les parties médianes des éléments d'extrémité, l'élément central présentant au-delà desdites fentes, des butées immobilisant lesdites parties médianes dans lesdites fentes.

4. Dispositif de conditionnement selon la revendication 3, caractérisé par le fait que lesdites butées sont réalisées par une partie repliée tournée vers le haut de l'arête d'extrémité de l'élément central.

5. Dispositif de conditionnement selon l'une quelconque des revendications 1 à 4, caractérisé par le fait que des entailles sont formées dans le fond de l'élément central, les dites entailles débouchant à la partie inférieure desdites fentes.

6. Dispositif selon l'une quelconque des revendications 1 à 5, caractérisé par le fait que les parties médianes des éléments d'extrémité sont séparées par une découpe de la partie médiane de l'élément central, lesdits moyens de liaison étant constitués par des organes d'articulation, notamment des agrafes.

7. Dispositif selon l'une quelconque des revendications 1 à 5, caractérisé par le fait que l'élément central et les éléments d'extrémité sont d'un seul tenant, séparés par une ligne de pliage susceptible de servir d'axe de pivotement des éléments d'extrémité vis-à-vis de l'élément central.

8. Dispositif selon l'une quelconque des revendications précédentes, caractérisé par le fait que les éléments d'extrémité comportent des déformations dans le haut de leur partie médiane.

9. Dispositif selon l'une quelconque des revendications précédentes, caractérisé par le fait que la partie médiane de l'élément central comporte une nervure, de préférence rectangulaire, s'étendant en saillie depuis le face externe de ladite partie médiane de façon à assurer le maintien des plateaux les uns sur les autres lors de leur empilage.

10. Ebauche pour la réalisation d'un dispositif de conditionnement, notamment d'un plateau à fruits, selon l'une quelconque des revendications l à 9, caractérisée par le fait qu'elle a une forme de gouttière avec une section en U sensiblement constante, et est constituée de l'élément central et des deux éléments d'extrémité agencés pour pivoter par rapport à l'élément central.

11. Ebauche selon la revendication 10, caractérisée par le fait qu'elle est réalisée par moulage, notamment de fibres agglomérées.

12. Procédé d'assemblage d'un dispositif de conditionnement, notamment d'un plateau à fruits, caractérisé par le fait que l'on part d'une ébauche selon l'une quelconque des revendications 10 et 11, et que l'on assemble les éléments d'extrémité à l'élément central après avoir basculé les éléments d'extrémité d'environ 90°.
